# FASCICULE DE BREVET EUROPEEN

(11) **EP 0 891 118 B1**
(45) Date de publication et mention de la délivrance du brevet: **18.09.2002**
(21) Numéro de dépôt: 98401731.9
(22) Date de dépôt: 08.07.1998
(51) Int. Cl.: H05B 3/26, D06F 75/24

(54) **Elément chauffant et appareil électroménager, notamment fer à repasser à vapeur, comportant un tel élément et procédé d'obtention du fer à repasser**
Heizelement und Haushaltgerät, insbesonderes Dampfbügeleisen, mit einem solchen Element und Verfahren zur Herstellung des Dampfbügeleisens
Heating element and household appliance, especially steam pressing iron, using such an element and method for fabricating the steam pressing iron

(30) Priorité: 10.07.1997 FR 9708804
(43) Date de publication de la demande: 13.01.1999
(73) Titulaire: SEB S.A., 69130 Ecully (FR)
(72) Inventeur: Rosell-Laclau, Eliette, 69008 Lyon (FR); Gelus, Dominique, 38780 Eyzin-Pinet (FR); Debourg, Jean-Pierre, 69008 Lyon (FR)
(74) Mandataire: Michelet, Alain

(56) Documents cités:
- EP-A- 0 158 779
- WO-A-93/02533
- DE-A- 2 534 813
- DE-B- 1 299 089
- FR-A- 2 189 562

## Description

La présente invention concerne un élément chauffant, du type constitué par un circuit résistif apte à être traversé par un courant électrique et en liaison thermique avec la partie interne d'une plaque conductrice de la chaleur, par l'intermédiaire de moyens électriquement isolants.

Un tel élément chauffant est généralement plat et il est rapporté sur la plaque conductrice par tout moyen de liaison, comme par exemple par collage.

L'invention s'applique notamment, mais non exclusivement aux appareils électroménagers tels que fers à repasser en général, qu'il soit à vapeur ou non, friteuses, ou encore appareils à griller, etc... En fait, l'invention est susceptible d'applications à tout appareil destiné à fonctionner en milieu humide en permanence ou occasionnellement.

L'invention est donc susceptible d'applications dans un champ très vaste, mais une application préférentielle concerne son intégration dans un fer à repasser du type à vapeur ou à sec.

Par conséquent, l'invention concerne également un fer à repasser pourvu d'un tel élément chauffant.

Elle concerne également un procédé de réalisation d'un tel fer à repasser.

La difficulté majeure dans ce type d'appareil domestique mettant en oeuvre de la vapeur ou opérant en milieu humide, consiste à réaliser un isolement électrique entre le circuit résistif électrique chauffant et la plaque conductrice de la chaleur à exploiter d'une manière ou d'une autre.

Dans ce but, la demande de brevet européen EP-A-0555159, déposée par la demanderesse, décrit un élément chauffant destiné notamment à un fer à repasser et réalisé selon une structure sandwich insérant un élément résistif de chauffe, noyé dans une résine thermoplastique et délimité de part et d'autre de ses faces supérieure et inférieure par deux feuilles de revêtement isolant électrique, elles-mêmes recevant de part et d'autre de leurs faces externes une couche de résine thermoplastique, constituant des moyens de liaison isolants avec des éléments rigides dont l'un au moins forme une plaque de chauffe.

Les différentes couches constitutives d'un tel élément chauffant sont liées entre elles par thermocollage.

Un élément chauffant du type décrit dans la demande de brevet européen précitée présente l'inconvénient de nécessiter un procédé de fabrication lourd et coûteux avec des matériaux chers et dont la limite de fonctionnement en température est relativement proche de la température de fonctionnement de l'appareil.

Par ailleurs, les éléments chauffants précités s'accommodent mal du fait que les parties chauffantes soumises à une tension électrique soient trop proches des bords accessibles des orifices de vaporisation, lorsqu'il s'agit de fers à repasser à vapeur. En effet, les lignes de fuite de courant sont trop courtes et cet aspect limite par conséquent le nombre de trous de vapeur possible.

Le document WO 93 02533 A divulgue un élément chauffant électrique, notamment utilisable dans un fer à repasser, comprenant essentiellement une plaque de base métallique ayant un revêtement en un diélectrique céramique en verre, sur lequel est déposée une piste résistive électrique en un matériau contenant du platine. La piste résistive est elle-même recouverte d'un matériau diélectrique.

Un inconvénient de cet élément chauffant est que la chaleur met du temps à se répartir sur l'ensemble de la surface du revêtement diélectrique recouvert par la piste résistive.

La présente invention vise à remédier aux inconvénients liés à un élément chauffant rentrant dans la structure d'un appareil électroménager susceptible d'être utilisé en milieu humide.

Par conséquent, un tel élément chauffant vise à fournir une structure chauffante permettant de bien répartir la chaleur sur toute la surface des moyens de liaison électriquement isolants, et ce très rapidement. L'élément chauffant de l'invention peut également être réalisé de manière particulièrement simple et présenter des caractéristiques d'isolement améliorées, pour un coût de fabrication réduit.

A cet effet, l'invention concerne un élément chauffant destiné notamment à un fer à repasser, du type constitué par un circuit résistif apte à être traversé par un courant électrique et en liaison thermique avec la partie interne d'une plaque conductrice de la chaleur ou semelle, par l'intermédiaire de moyens électriquement isolants, le circuit résistif étant une couche mince et les moyens électriquement isolants étant constitués par une couche céramique dont une face supérieure reçoit le circuit résistif et dont une face inférieure est en liaison avec la partie interne de la semelle.

Selon l'invention, la couche mince constituant le circuit résistif est divisée en bandes conductrices, parallèles entre elles et réparties pour couvrir toute la surface de la couche céramique en procurant une puissance surfacique constante et reliées électriquement entre elles en série par l'intermédiaire de connexions.

Ainsi, la chaleur est très rapidement répartie sur l'ensemble de la surface de la couche céramique. De plus, le circuit résistif peut avoir une largeur très faible, ce qui améliore encore la régularité du chauffage.

La présente invention concerne également les caractéristiques qui ressortiront au cours de la description qui va suivre et qui devront être considérées isolément ou selon toutes leurs combinaisons techniques possibles.

Cette description donnée à titre d'exemple non limitatif fera mieux comprendre comment l'invention peut être réalisée, en référence aux dessins annexés sur lesquels :
- la figure 1 est une vue en coupe longitudinale d'un élément chauffant selon l'invention, intégré à titre d'exemple dans une semelle de fer à repasser ;
- la figure 2 est une vue de dessus d'une semelle de fer à repasser selon la figure 1 ayant reçu une couche de céramique et un circuit résistif, selon un premier exemple de réalisation.

A titre d'exemple de réalisation non limitatif, l'élément chauffant 1 représenté sur les figures est plus particulièrement adapté à un fer à repasser à vapeur.

L'élément chauffant est constitué par un circuit résistif 2 apte à être traversé par un courant électrique et en liaison thermique avec la partie interne d'une plaque conductrice de la chaleur, en l'occurrence une semelle 3 de fer à repasser, cette liaison s'effectuant par l'intermédiaire de moyens électriquement isolants.

Ces moyens électriquement isolants sont constitués par une couche céramique 4 dont une face supérieure 4a reçoit le circuit résistif 2 et dont une face inférieure 4b est en liaison avec la partie interne 3a de la semelle 3.

La couche céramique 4 est réalisée directement sur la face interne 3a de la semelle 3 qu'elle revêt. Cette couche isolante en céramique est obtenue par cuisson d'une barbotine pulvérisée et séchée, d'une épaisseur inférieure à 0,5 mm.

Successivement est appliquée sur la couche céramique 4, une couche mince d'oxyde métallique conducteur, apte à constituer le circuit résistif.

Sur la couche céramique 4 ainsi réalisée, on applique par un procédé "Pyrosol", une couche mince d'oxyde métallique conducteur, préférentiellement de l'oxyde d'étain, à partir d'un précurseur essentiellement composé d'une solution de chlorure d'étain et d'un dopant, par exemple du fluorure d'ammonium.

Les couches minces d'oxyde d'étain peuvent avoir une épaisseur de 0,05 µm à 0,5 µm. Elles sont alors transparentes. Dans ces épaisseurs, les valeurs de résistance les plus faibles sont de l'ordre de 20 Ω/cm². Dans le cas présent, la transparence n'important pas, il est possible de déposer des épaisseurs plus importantes, préférentiellement entre 1 et 10 µm, et ainsi obtenir des résistances de l'ordre du Ω/cm².

La technique de dépôt "Pyrosol" est basée sur la décomposition thermique de fines gouttelettes. Un des intérêts de cette méthode réside dans le mode d'obtention de l'aérosol qui lui confère des propriétés particulières de finesse et d'homogénéité de la dimension des gouttelettes. Le principe consiste à provoquer l'éclatement d'un liquide sous l'action d'une pression ultrasonore. La mise en oeuvre du procédé "Pyrosol" implique le choix de trois constituants : le composé source, le solvant et le gaz porteur, compatibles entre eux, et avec le substrat sur lequel le dépôt doit être effectué. Le procédé diffère du classique dépôt chimique en phase vapeur "CVD" par le mode de transport du produit réactionnel. Après évaporation de ce dernier, la formation du film est le résultat d'une réaction gaz-solide. Comme en "CVD", l'espèce active réagit en phase adsorbée et les produits de réactions sont désorbés ultérieurement.

Le dépôt conducteur d'oxyde d'étain peut s'effectuer à partir de chlorure d'étain, préférentiellement SnCl₄ dissous dans un solvant, préférentiellement de l'éthanol ou du méthanol. Les dopants fluor ou antimoine sont rajoutés à partir de fluorure d'ammonium (NH₄F) pour le fluor et de chlorure d'antimoine (SbCl₃) pour l'antimoine. La concentration en SnCl₄ se situe préférentiellement entre 0,1 et 0,8 mol/l et la température du substrat lors du dépôt se situe entre 300 et 500°C.

Dans un autre mode de réalisation, la couche conductrice mince est réalisée à partir d'oxydes de zinc. Les précurseurs utilisés peuvent être alors un chlorure de zinc (ZnCl₂) ou un acétate de zinc ((Zn(C₂H₃O₂)₂). Le solvant utilisé peut être un mélange d'eau et d'éthanol ou du méthanol et l'ajout d'un dopant, préférentiellement de l'indium, sous forme de chlorure d'indium.

Dans une autre réalisation, la couche conductrice mince comprend au moins un composé organométallique.

Selon l'exemple représenté sur les figures, la couche mince constituant le circuit résistif 2 est divisée en bandes conductrices 5, parallèles entre elles, et réparties pour couvrir toute la surface de la couche céramique 4 et conséquemment celle de la semelle 3, pour procurer une puissance surfacique constante.

Les bandes conductrices 5 de la couche mince constituant le circuit résistif 2 sont obtenues par gravure chimique ou masquage.

Les bandes conductrices 5 sont reliées entre elles par l'intermédiaire de connexions 7.

Les extrémités 8 et 9 de composé des bandes 5 mises en série par les connexions 7 sont reliées à une source de courant par les fils électriques 10 et 11, ces bandes 5 étant de largeur et d'épaisseur constantes, la puissance est dissipée avec une densité constante sur toute la surface de la semelle qui chauffe uniformément.

Selon une variante de réalisation de l'élément chauffant (non représenté), celui-ci est constitué à partir d'une plaque métallique sur laquelle sont successivement disposés la couche céramique 4 et le circuit résistif 2 pour former un sous-ensemble distinct à rapporter sur la partie interne 3a de la semelle 3.

Dans ce cas, un tel sous-ensemble constitué par la plaque métallique, la couche céramique 4 et le circuit résistif 2 est rapporté sur la semelle 3 par collage.

Quels que soient les modes de réalisation qui viennent d'être décrits, tant en ce qui concerne la réalisation du circuit résistif 2, ou en ce qui concerne la manière de rapporter la couche céramique 4 sur la paroi interne 3a de la semelle 3, lesdits circuits résistifs 2 sont recouverts par une seconde couche isolante 14 (figure 1), de manière à constituer une structure sandwich limitée extérieurement, d'une part, par la couche céramique 4 et, d'autre part, par ladite seconde couche isolante 14, entre lesquelles est inséré l'élément résistif 2.

Préférentiellement, la seconde couche isolante 14 est également une couche céramique.

Le dépôt de la couche isolante 14 est de préférence obtenu par cuisson d'une barbotine pulvérisée dont la température de fusion est inférieure à celle de la couche céramique 4.

L'élément chauffant 1 qui vient d'être décrit, est destiné à équiper un appareil électroménager, plus particulièrement un fer à repasser à vapeur dont la semelle de repassage 3 comporte des orifices 15 de passage de la vapeur en provenance d'une chambre de vaporisation (non représentée).

Ces orifices 15 traversent également la couche céramique 4 qui les entoure et sur laquelle couche est réalisé ledit circuit résistif 2.

Le circuit résistif 2 contourne les orifices 15 de passage de la vapeur selon une distance prédéterminée, de manière à permettre à la seconde couche isolante 14 d'être intimement liée aux zones libres de la couche céramique 4 non recouvertes par le circuit résistif 2 et notamment autour des orifices 15 de passage de la vapeur, afin d'obtenir un isolement électrique de ceux-ci.

Selon l'exemple de réalisation représenté, le circuit résistif 2 constitué par les bandes conductrices 5 contourne les orifices 15 de passage de la vapeur, à une distance relativement faible qui est inférieure à 3 mm. Le fait de pouvoir s'approcher au plus près des orifices 15, par le circuit résistif 2 permet de limiter les zones non chauffées, sans pour autant créer de lignes de fuite. Ceci permet d'augmenter le nombre d'orifices 15 tout en gardant une surface chauffée suffisante.

Les zones libres a, b, c, d, e, f, g, h de la couche céramique 4 non recouvertes par le circuit résistif 2 sont destinées à être en liaison intime avec la seconde couche isolante 14 (non représentée sur la figure 2).

Selon une autre caractéristique de l'invention, l'élément chauffant 1 est préalablement rapporté sur une plaque en acier inoxydable, elle-même collée sur une semelle 3 en aluminium poli ou émaillé, par exemple par l'intermédiaire d'un adhésif au silicone. Dans ce cas, la plaque en acier inoxydable est plate et relevée sur son contour afin de lui conférer une raideur tout en contribuant à améliorer l'esthétique de l'ensemble.

L'invention concerne également un procédé d'obtention d'un fer à repasser à vapeur, ce procédé étant remarquable en ce qu'il consiste à :
- déposer, directement sur la semelle 3 ou par l'intermédiaire d'une plaque métallique (non représentée), une couche de céramique 4 sur sa quasi totalité, à l'exclusion des orifices 15 de passage de la vapeur qui y sont pratiqués et qui se trouvent ainsi entourés de céramique,
- réaliser par tout moyen une couche mince formant un circuit résistif 2 constitué de bandes conductrices parallèles, de largeur et d'épaisseur constantes, et reliées électriquement entre elles en série par l'intermédiaire de connexions (7), ladite couche mince étant réalisée sur la face supérieure de la couche céramique 4 en contournant lesdits orifices 15 selon une distance prédéterminée,
- déposer une seconde couche isolante 14 sur le circuit résistif 2 et se liant intimement aux zones libres a, b, c, d, e, f, g, h de la première couche céramique 4, non recouverte par le circuit résistif 2, notamment autour des orifices 15 de passage de la vapeur.

## Revendications

1. Elément chauffant destiné notamment à un fer à repasser, du type constitué par un circuit résistif (2) apte à être traversé par un courant électrique et en liaison thermique avec la partie interne (3a) d'une plaque conductrice de la chaleur ou semelle (3), par l'intermédiaire de moyens électriquement isolants, le circuit résistif étant une couche mince et les moyen électriquement isolants étant constitués par une couche céramique (4) dont la face supérieure (4a) reçoit le circuit résistif (2) et dont la face inférieure (4b) est en liaison avec la partie interne (3a) de la plaque ou semelle (3), **caractérisé en ce que** la couche mince constituant le circuit résistif (2) est divisée en bandes conductrices (5), parallèles entre elles, de largeur et d'épaisseur constante, et réparties pour couvrir toute la surface de la couche céramique (4) en procurant une puissance surfacique constante, et reliées électriquement entre elles en série par l'intermédiaire de connexions (7).

2. Elément chauffant selon la revendication 1, **caractérisé en ce que** le circuit résistif (2) est une couche mince d'oxyde d'étain.

3. Elément chauffant selon la revendication 1, **caractérisé en ce que** le circuit résistif (2) est une couche mince d'oxyde de zinc.

4. Elément chauffant selon la revendication 1, **caractérisé en ce que** le circuit résistif (2) est une couche mince comprenant au moins un composé organométalique.

5. Elément chauffant selon l'une des revendications 1 à 4, **caractérisé en ce que** la couche céramique (4) se trouve directement sur la face interne (3a) de la semelle (5) qu'elle revêt.

6. Elément chauffant selon l'une quelconque des revendications 1 à 5, **caractérisé en ce qu'**il est en une structure sandwich limitée extérieurement d'une part, par la couche céramique (4) et d'autre part, par une seconde couche isolante (14), entre lesquelles se trouve le circuit résistif (2).

7. Elément chauffant selon la revendication 6, **caractérisé en ce que** la seconde couche isolante (14) est une couche céramique.

8. Appareil électroménager, **caractérisé en ce qu'**il comporte au moins un élément chauffant (1) tel que défini selon l'une des revendications 1 à 7.

9. Appareil électroménager selon la revendication 8, **caractérisé en ce qu'**il est constitué par un fer à repasser à vapeur.

10. Appareil électroménager selon la revendication 9, **caractérisé en ce que** la semelle de repassage (3) comporte des orifices (15) de passage de la vapeur, en provenance d'une chambre de vaporisation et traversant également la couche céramique (4) qui les entoure et sur laquelle est réalisé le circuit résistif (2) contournant lesdits orifices (15), selon une distance prédéterminée, de manière à permettre à la seconde couche isolante (14) d'être intimement liée aux zones libres (a, b, c, d, e, f, g, h) de la couche céramique (4) non recouverte par le circuit résistif (2) et notamment autour des orifices (15) de passage de la vapeur, afin d'obtenir un isolement électrique de ceux-ci

11. Procédé d'obtention d'un fer à repasser à vapeur, **caractérisé en ce qu'**il consiste à
- déposer, directement sur la semelle (3) ou par l'intermédiaire d'une plaque métallique (non représentée), une couche de céramique (4) sur sa quasi-totalité, à l'exclusion des orifices (15) de passage de la vapeur qui y sont pratiqués et qui se trouvent ainsi entourés de céramique,
- réaliser par tout moyen une couche mince formant un circuit résistif (2) constitué de bandes conductrices parallèles, de largeur et d'épaisseur constantes, et reliées électriquement entre elles en série par l'intermédiaire de connexions (7), ladite couche mince étant réalisée sur la face supérieure de la couche céramique (4),en contournant lesdits orifices (15) selon une distance prédéterminée
- déposer une seconde couche isolante (14) sur le circuit résistif (2) et se liant intimement aux zones libres (a, b, c, d, e, f, g, h) de la première couche céramique (4), non recouverte par le circuit résistif (2), notamment autour des orifices (15) de passage de la vapeur.

12. Procédé selon la revendication 11, **caractérisé en ce que** le circuit résistif (2) est une couche mince formée par la méthode Pyrosol.

13. Procédé selon l'une des revendications 11 à 12, **caractérisé en ce que** les bandes conductrices (5) de la couche mince constituant le circuit résistif (2) sont obtenues par gravure chimique ou masquage.

14. Procédé selon l'une des revendications 11 à 13, **caractérisé en ce qu'**il consiste à disposer successivement sur une plaque métallique, la couche céramique (4) et le circuit résistif (2) pour former un sous-ensemble distinct, destiné à être rapporté sur la partie interne (3a) de la semelle (3).

15. Procédé selon la revendication 14, **caractérisé en ce que** le sous-ensemble constitué par la plaque métallique, la couche céramique (4), et le circuit résistif (2) est rapporté sur la semelle par collage.

16. Procédé selon la revendication 14 ou 15, **caractérisé en ce que** le sous-ensemble formé par la couche céramique (4) et le circuit résistif (2) est préalablement rapporté sur une plaque en acier inoxydable, elle-même collée sur une semelle (3) en aluminium poli ou émaillé.

17. Procédé selon la revendication 16, **caractérisé en ce que** la semelle (3) est relevée sur son pourtour afin de lui conférer une raideur, tout en contribuant à améliorer l'esthétique de l'ensemble.

## Patentansprüche

1. Heizelement, insbesondere bestimmt für ein Bügeleisen, bestehend aus einer Widerstandsschaltung (2), die von einem elektrischen Strom durchströmt werden kann und mit dem inneren Teil (3a) einer Wärmeleitplatte oder Sohle (3) über elektrisch isolierende Mittel in thermischer Verbindung steht, wobei die Widerstandsschaltung eine dünne Schicht ist und die elektrisch isolierenden Mittel von einer Keramikschicht (4) gebildet werden, deren Oberseite (4a) die Widerstandsschaltung (2) aufnimmt und deren Unterseite (4b) mit dem inneren Teil (3a) der Platte oder Sohle (3) in Verbindung steht, **dadurch gekennzeichnet, daß** die dünne Schicht, die die Widerstandsschaltung (2) bildet, in zueinander parallele leitende Bänder (5) von konstanter Breite und Dicke geteilt ist, die derart verteilt sind, **daß** sie die gesamte Oberfläche der Keramikschicht (4) abdecken, indem sie eine konstante Wärmestromdichte bewirken, und elektrisch miteinander über Anschlüsse (7) in Serie verbunden sind.

2. Heizelement nach Anspruch 1, **dadurch gekennzeichnet, daß** die Widerstandsschaltung (2) eine dünne Zinnoxidschicht ist.

3. Heizelement nach Anspruch 1, **dadurch gekennzeichnet, daß** die Widerstandsschaltung (2) eine dünne Zinkoxidschicht ist.

4. Heizelement nach Anspruch 1, **dadurch gekennzeichnet, daß** die Widerstandsschaltung (2) eine dünne Schicht, die mindestens eine organometallische Verbindung umfasst, ist.

5. Heizelement nach einem der Ansprüche 1 bis 4, **dadurch gekennzeichnet, daß** sich die Keramikschicht (4) direkt auf der Innenseite (3a) der Sohle (5), die sie bedeckt, befindet.

6. Heizelement nach einem der Ansprüche 1 bis 5, **dadurch gekennzeichnet, daß** es in einer SandwichStruktur besteht, die außen einerseits durch die Keramikschicht (4) und andererseits durch eine zweite Isolierschicht (14) begrenzt ist, zwischen denen sich die Widerstandsschaltung (2) befindet.

7. Heizelement nach Anspruch 6, **dadurch gekennzeichnet, daß** die zweite Isolierschicht (14) eine Keramikschicht ist.

8. Elektrisches Haushaltsgerät, **dadurch gekennzeichnet, daß** es mindestens ein Heizelement (1), wie nach einem der Ansprüche 1 bis 7 definiert, umfasst.

9. Elektrisches Haushaltsgerät nach Anspruch 8, **dadurch gekennzeichnet, daß** es von einem Dampfbügeleisen gebildet wird.

10. Elektrisches Haushaltsgerät nach Anspruch 9, **dadurch gekennzeichnet, daß** die Bügelsohle (3) Öffnungen (15) für den Dampfdurchgang umfasst, die von einer Dampfkammer kommen und auch durch die Keramikschicht (4), die sie umgibt, hindurchgehen, und auf der die Widerstandsschaltung (2) ausgeführt ist, die die Öffnungen (15) in einem vorbestimmten Abstand umgeht, um es der zweiten Isolierschicht (14) zu ermöglichen, eng mit den freien Zonen (a, b, c, d, e, f, g, h) der Keramikschicht (4), die nicht mit der Widerstandsschaltung (2) bedeckt ist, verbunden zu sein, insbesondere im Umkreis der Dampfdurchgangsöffnungen (15), um eine elektrische Isolierung derselben zu erzielen.

11. Verfahren zur Herstellung eines Dampfbügeleisens, **dadurch gekennzeichnet, daß** es darin besteht:
- direkt auf die Sohle (3) oder über eine metallische Platte (nicht dargestellt) eine Keramikschicht (4) gleichsam über die gesamte Fläche aufzubringen, mit Ausnahme der Dampfdurchgangsöffnungen (15), die darin vorgesehen und somit gleichsam von Keramik umgeben sind,
- durch jedes beliebige Mittel eine dünne Schicht herzustellen, die eine Widerstandsschaltung (2) bildet und von parallelen leitenden Bändern konstanter Breite und Dicke gebildet wird, die elektrisch miteinander in Serie mit Hilfe von Anschlüssen (7) verbunden sind, welche dünne Schicht auf der Oberseite der Keramikschicht (4) ausgeführt ist, indem sie die Öffnungen (15) in einem vorbestimmten Abstand umgeht,
- eine zweite Isolierschicht (14) auf die Widerstandsschaltung (2) aufzubringen, die eng mit den freien Zonen (a, b, c, d, e, f, g, h) der ersten Keramikschicht (4), die nicht mit der Widerstandsschaltung (2) bedeckt ist, verbunden ist, insbesondere im Umkreis der Dampfdurchgangsöffnungen (15).

12. Verfahren nach Anspruch 11, **dadurch gekennzeichnet, daß** die Widerstandsschaltung (2) eine dünne Schicht ist, die durch die Pyrosol-Methode gebildet wird.

13. Verfahren nach einem der Ansprüche 11 bis 12, **dadurch gekennzeichnet, daß** die leitenden Bänder (5) der dünnen Schicht, die die Widerstandsschaltung (2) bildet, durch chemische Ätzung oder Maskieren hergestellt werden.

14. Verfahren nach einem der Ansprüche 11 bis 13, **dadurch gekennzeichnet, daß** es darin besteht, nacheinander auf eine metallische Platte die Keramikschicht (4) und die Widerstandsschaltung (2) aufzubringen, um eine getrennte Untereinheit zu bilden, die dazu bestimmt ist, auf den inneren Teil (3a) der Sohle (3) aufgesetzt zu werden.

15. Verfahren nach Anspruch 14, **dadurch gekennzeichnet, daß** die Untereinheit, die von der metallischen Platte, der Keramikschicht (4) und der Widerstandsschaltung (2) gebildet wird, auf die Sohle durch Kleben aufgesetzt ist.

16. Verfahren nach Anspruch 14 oder 15, **dadurch gekennzeichnet, daß** die Untereinheit, die von der Keramikschicht (4) und der Widerstandsschaltung (2) gebildet wird, vorher auf eine Platte aus rostfreiem Stahl aufgesetzt wird, die selbst auf eine Sohle (3) aus poliertem oder emailliertem Aluminium geklebt ist.

17. Verfahren nach Anspruch 16, **dadurch gekennzeichnet, daß** die Sohle (3) auf ihrem Umfang erhöht ist, um ihr eine Steifigkeit zu verleihen und gleichzeitig zur Verbesserung des Aussehens der Einheit beizutragen.

## Claims

1. A heating element intended notably for a smoothing iron, of the type composed of a resistive circuit (2) liable to be traversed by an electric current and linked thermally with the internal part (3a) of a heat-conducting plate or sole (3), by means of electrically insulating means, whereas the resistive circuit is a thin layer and the electrically insulating means are composed of a ceramic layer (4) whereof the upper face (4a) accommodates the resistive circuit (2) and whereof the lower face (4b) is linked with the internal part (3a) of the plate or sole (3), **characterised in that** the thin layer forming the resistive circuit (2) is divided into conducting bands (5), parallel to one another, with constant width and thickness, and distributed to cover the whole surface of the ceramic layer (4) while providing constant surfacing power, and linked electrically together in series by means of connections (7).

2. A heating element according to claim 1, **characterised in that** the resistive circuit (2) is a thin tin oxide layer.

3. A heating element according to claim 1, **characterised in that** the resistive circuit (2) is a thin zinc oxide layer.

4. A heating element according to claim 1, **characterised in that** the resistive circuit (2) is a thin layer comprising at least one organometallic compound.

5. A heating element according to one of the claims 1 to 4, **characterised in that** the ceramic layer (4) is situated directly on the internal face (3a) of the sole (5) that it covers.

6. A heating element according to any of the claims 1 to 5, **characterised in that** it consists of a sandwich structure delineated, on the one hand, by the ceramic layer (4) and, on the other hand, by a second insulating layer (14), between which the resistive circuit (2) is situated.

7. A heating element according to claim 6, **characterised in that** the second insulating layer (14) is a ceramic layer.

8. A household appliance, **characterised in that** it comprises at least one heating element (1) as defined according to one of the claims 1 to 7.

9. A household appliance according to claim 8, **characterised in that** it is formed of a steam smoothing iron.

10. A household appliance according to claim 9, **characterised in that** the smoothing iron sole (3) comprises orifices (15) to let through the steam, from a vaporisation chamber and also traversing the ceramic layer (4) surrounding said orifices and on which is formed the resistive circuit (2) going round said orifices (15) along a preset distance, in order to enable the second insulating layer (14) to be linked intimately with the free zones (a, b, c, d, e, f, g, h) of the ceramic layer (4) not represented by the resistive circuit (2) and notably around the orifices (15) to let through the steam, in order to provide electric insulation of said orifices.

11. A process for manufacturing a steam smoothing iron, **characterised in that** it consists in:
- depositing, directly on the sole (3) or by means of a metal plate (not represented), a ceramic layer (4) almost over its whole surface, except for the orifices (15) to let through the steam, orifices drilled therein and therefore surrounded with ceramic,
- realising by any means a thin layer forming a resistive circuit (2), consisting of parallel conducting bands, with constant width and thickness, and linked electrically together in series by means of connections (7), said thin layer being realised on the upper face of the ceramic layer (4), while going round said orifices (15) along a preset distance,
- depositing a second insulating layer (14) on the resistive circuit (2) and linked intimately with the free zones (a, b, c, d, e, f, g, h) of the first ceramic layer (4) not covered by the resistive circuit (2), notably around the orifices (15) to let through the steam.

12. A process according to claim 11, **characterised in that** the resistive circuit (2) is a thin layer formed by the Pyrosol method.

13. A process according to one of the claims 11 to 12, **characterised in that** the conducting bands (5) of the thin layer forming the resistive circuit (2) are provided by masking or chemical engraving.

14. A process according to one of the claims 11 to 13, **characterised in that** it consists in depositing in succession on a metal plate, the ceramic layer (4) and the resistive circuit (2) to form a distinct sub-assembly to be added onto the internal part (3a) of the sole (3).

15. A process according to claim 14, **characterised in that** the sub-assembly formed by the metal plate, the ceramic layer (4) and the resistive circuit (2) is bonded onto the sole (3).

16. A process according to claim 14 or 5, **characterised in** the sub-assembly formed by the ceramic layer (4) and the resistive circuit (2) is first of all added onto a stainless steel plate, itself bonded to a polished or enamelled aluminium sole (3).

17. A process according to claim 16, **characterised in that** the sole (3) is raised on its contour to confer it some rigidity, while contributing to enhance the aesthetic of the assembly.
